# FASCICULE DE BREVET EUROPEEN

(11) **EP 2 108 790 B1**
(45) Date de publication et mention de la délivrance du brevet: **27.02.2013**
(21) Numéro de dépôt: 09157605.8
(22) Date de dépôt: 08.04.2009
(51) Int. Cl.: F01M 11/04

(54) **Dispositif séparateur doté d'un média filtrant, destiné à séparer l'huile des gaz de carter d'un moteur à combustion interne**
Ölnebelabscheidevorrichtung mit einem Filtermedium zur Kurbelraumentlüftung.
Oil/air Separating device equipped with a filtering medium, designed to filter blowby gases of an internal combustion engine.

(30) Priorité: 09.04.2008 FR 0852368
(43) Date de publication de la demande: 14.10.2009
(73) Titulaire: FILTRAUTO, 78280 Guyancourt (FR)
(72) Inventeur: Bonne, Samuel, 14350, La Graverie (FR)
(74) Mandataire: Cabinet Plasseraud

(56) Documents cités:
- EP-A- 0 395 841
- EP-A- 1 905 971
- DE-A1- 19 923 093
- DE-U1- 29 810 402
- GB-A- 1 395 744
- US-A- 4 401 093
- US-A1- 2006 081 229

## Description

### DOMAINE TECHNIQUE DE L'INVENTION

La présente invention est relative aux dispositifs de séparation d'éléments en suspension dans un gaz issu d'un carter de moteur à combustion interne. Le domaine d'application de l'invention concerne en particulier la séparation de liquide des gaz de carter dans les moteurs thermiques des véhicules routiers (ex : automobiles, poids lourds, motocyclette), bateaux ou moteurs thermiques industriels (groupe électrogène par exemple).

### ARRIERE-PLAN TECHNOLOGIQUE DE L'INVENTION

Les matières issues du carter sont notamment constituées, d'une part, d'une partie liquide telle qu'un aérosol dont la distribution en nombre de gouttelettes est centrée, par exemple, aux environs de 0,6 µm et d'un film d'huile déposé sur les parois du carter, et d'autre part, d'une partie gazeuse telle que des vapeurs de carburant, d'eau ou d'huile, et enfin d'une partie solide telle que des suies en suspension dans le gaz ou dans le liquide contenues dans le carter.

A cause des fuites à la segmentation et au niveau des soupapes, des gaz chargés d'imbrûlés s'introduisent dans le carter moteur provoquant une augmentation de la pression du carter moteur. Afin d'éviter que cette pression à l'intérieur du carter ne devienne trop importante, ces gaz doivent être évacués tout en sachant que la réglementation imposée interdit que l'évacuation des gaz ne se fasse dans l'environnement. Ainsi, de manière connue en soi le carter est relié à l'admission d'air du moteur à combustion interne via un dispositif de séparation afin d'évacuer en continu ces gaz ; c'est ce que l'on appelle plus communément le circuit de recyclage des gaz de carter ou gaz de blow-by par l'homme du métier.

Différents moyens de séparation de gaz de carter sont employés dans l'art antérieur, parmi lesquels on peut distinguer quatre grandes familles.

Une première famille rassemble les systèmes à chicanes. Un réseau de chicanes est formé de plusieurs plaques disposées de façon à accélérer et dévier brutalement le flux de gaz. Il en résulte une agglutination des gouttes d'huile sur ces plaques après impact et donc le déshuilage du gaz. Un clapet de régulation de pression PRV (Pressure Regulating Valve) est généralement placé en aval des chicanes. Ces systèmes sont généralement disposés dans le couvre-culasse ou dans une boîte fixée au moteur. Ces systèmes n'engendrent que peu de perte de charge. Ils sont cependant peu efficaces pour la séparation d'aérosols d'huile très fins.

Une deuxième famille rassemble les dispositifs à cyclone(s). Le volume conique dans lequel pénètre le gaz par une entrée tangentielle permet l'accélération et la mise en rotation du gaz. Cette rotation provoque l'impaction des gouttes d'huile sur les parois du cyclone, tandis que la phase gazeuse est évacuée par la sortie prévue au centre. Ces dispositifs sont montés soit dans une boite spécifique fixée au moteur, soit dans le module d'huile ou soit dans le couvre culasse. Ces systèmes sont peu efficaces. Ils se complexifient par l'ajout de clapets d'ouverture progressive des cellules cycloniques avec le débit de gaz. Le clapet de régulation de pression est souvent superposé aux cyclones.

Une troisième famille regroupe les systèmes séparateurs centrifuges. Des tels systèmes comportent un réseau de disques ou des coupelles tournant autour d'un axe de rotation. Les gaz de carter sont mis en rotation par la rotation du système. Les gouttelettes d'huile sont expulsées vers l'extérieur, radialement, alors que les gaz épurés sortent au centre du système séparateur. Ces systèmes sont typiquement mis en rotation soit par un moteur électrique soit par l'arbre à came ou le vilebrequin, soit par une roue Pelton utilisant la pression d'huile moteur. Ce sont des séparateurs très efficaces et ne générant pas ou peu de perte de charge. Ils sont placés dans une boîte fixée au moteur ou bien intégrés au carter cylindre ou distribution. Le clapet de régulation de pression est superposé au séparateur ou bien déporté.

Une quatrième famille regroupe les filtres coalesceurs. Ces filtres comprennent un réseau de fibres permettant la capture des fines gouttelettes d'huile. Les gouttelettes d'huile se regroupent ensuite pour former de plus grosses gouttes capables de glisser par gravité le long du média. Ces filtres sont typiquement placés dans un boîtier fixé au moteur, dans le module de filtration d'huile ou dans le couvre-culasse. Ils sont efficaces (efficacité de séparation de 50 à 80 %) mais peuvent s'encrasser et génèrent de la perte de charge. Le clapet de régulation de pression est souvent superposé au filtre coalesceur.

Dans cette quatrième famille, et comme décrit dans le document WO 00/71862, on connaît des filtres séparateurs d'huile pour la purification des gaz de carter, qui permettent l'enlèvement et le remplacement de l'élément séparateur. Il est prévu pour cela un boîtier de filtre spécifique raccordé à une canalisation de retour d'huile et comprenant un couvercle auquel est fixée une cartouche filtrante. Ce type de filtre séparateur destiné aux gaz de carter est cependant encombrant : il occupe autant de place qu'un filtre à huile. Cet inconvénient en limite l'utilisation.

A la problématique d'encombrement s'ajoute le soucis d'installer le séparateur le plus près possible du moteur pour éviter un refroidissement des gaz durant leur parcours jusqu'au séparateur. Le refroidissement est indésirable en raison de la condensation d'eau qui se produit alors en amont du séparateur. Cette eau peut former avec l'huile un amalgame hétérogène (couramment désigné par l'homme du métier sous le terme de « sludge ») susceptible d'obstruer notamment les canalisations et les clapets.

Il est connu, par le document US 2006/081229, un dispositif filtrant agencé au niveau d'une goulotte de remplissage d'huile, avec un élément filtrant fixé entre la paroi externe de la goulotte et un long tube central de remplissage. L'encombrement de ce dispositif filtrant reste cependant important.

On connaît par le document GB 1 395 744 un bouchon d'obturation d'un orifice de remplissage d'huile, dans lequel un filtre oléophobe est agencé dans une cavité cylindrique du corps du bouchon.

Le document US 4 401 093 montre un dispositif de séparation dans lequel un filtre est localisé au niveau d'un bouchon reniflard, ce dispositif présentant les caractéristiques du préambule de la revendication 1.

### DESCRIPTION GENERALE DE L'INVENTION

La présente invention a pour but de pallier un ou plusieurs des inconvénients susmentionnés en proposant un dispositif de filtration d'éléments en suspension dans un gaz issu d'un carter moteur, qui soit d'encombrement minime et dont la partie filtrante puisse être remplacée.

A cet effet, l'invention est telle que définie dans la revendication 1.

Grâce à ces dispositions, le média filtrant s'intègre dans l'enceinte de remplissage et est facile d'accès pour permettre son remplacement ou une simple vérification de son état. Ainsi, le bouchon qu'on appelle communément bouchon d'huile n'est plus indépendant du système de séparation des gaz de carter. L'observation du média filtrant est systématique à chaque vidange et à chaque remplissage : ceci est important pour mettre en confiance l'utilisateur puisque l'on ne peut pas prévoir la durée de vie d'un filtre. En cas de colmatage ou encrassement (filtre englué par une mixture eau/huile) il suffit de déverrouiller le bouchon, typiquement par un mouvement de rotation. Le bouchon d'huile a une forme facilitant la prise ne main pour le desserrage. Le verrouillage peut être réalisé par une baïonnette ou un filet.

Selon une autre particularité, l'élément de séparation s'étend entre deux flasques et est maintenu complètement dans le volume intérieur de l'enceinte de remplissage d'huile lorsque le bouchon obture l'ouverture de remplissage d'huile. L'encombrement en hauteur du dispositif peut être avantageusement réduit puisque le média filtrant peut être interposé à l'intérieur de l'enceinte d'alimentation en huile, entre l'entrée et la sortie des gaz.

Selon une autre particularité, le bouchon amovible se présente en deux parties en position d'obturation :
- une première partie préhensible placée à l'extérieur de l'élément de canalisation; et
- une deuxième partie pénétrant à l'intérieur de l'enceinte de remplissage d'huile, permettant de rendre solidaire du bouchon l'élément de séparation, et présentant un orifice transversal à travers lequel la zone aval communique avec l'orifice de sortie

Ainsi, la partie insérable du bouchon peut coopérer avec le canal de sortie des gaz filtrés. Les éléments de fixation du bouchon sont par exemple configurés de façon telle qu'en position obturée, la position angulaire de l'orifice transversal corresponde à celle de l'orifice de sortie.

Selon une autre particularité, le dispositif est tel que défini dans la revendication 4. Ainsi, le passage des gaz de carter à travers le média filtrant est rendu obligatoire.

Selon une autre particularité, le dispositif est tel que défini dans la revendication 5. Ainsi, l'étanchéité peut être obtenue par un simple serrage en rotation du bouchon à un niveau supérieur à celui où sont prévus les organes de retenue du bouchon (filet, élément de type baïonnette, etc.).

Selon une autre particularité, le dispositif est tel que défini dans la revendication 6. Cette membrane flexible empêche donc toute dépression trop importante dans le carter, ce qui serait susceptible de provoquer un appel d'air depuis l'extérieur vers le carter en induisant donc une détérioration des joints d'étanchéité disposés entre le carter et le bloc moteur. Dans ce mode de réalisation, on comprend que trois fonctions (remplissage d'huile, traitement des gaz de carter et régulation de pression) sont intégrées en un seul endroit.

Selon une autre particularité, le dispositif est tel que défini dans la revendication 7. Le dispositif fournit ainsi une dérivation vers la sortie en cas de surpression du carter ou éventuelle surpression de la zone amont due à un problème d'encrassement du média filtrant.

Selon une autre particularité, le dispositif est tel que défini dans la revendication 8. Ainsi les gouttes d'huile récupérées par la coalescence sur le côté aval du média filtrant peuvent être récupérées sans être directement déversées dans la zone amont où circulent des gaz de carter.

Selon une autre particularité, le collecteur d'huile comporte un organe élastiquement déformable permettant de purger l'huile collectée. Avantageusement, l'huile peut être purgée lors de l'arrêt du moteur, lorsque la pression hydrostatique générée par le niveau de l'huile collectée passe outre la différence négative de pression entre l'amont et l'aval.

Selon une autre particularité, l'enceinte de remplissage d'huile est réalisée par le bloc culasse et le couvre-culasse du moteur.

Selon une autre particularité, l'enceinte de remplissage d'huile est réalisée par une conduite tubulaire.

Par ailleurs, l'invention a également pour objet un bouchon obturateur d'une conduite de remplissage d'huile pour la lubrification d'un moteur à combustion interne, destiné à un dispositif de séparation selon l'invention. Ce bouchon se présente en section sous la forme d'un T et comporte une partie préhensible aplatie et une partie insérable sur laquelle est fixé le média filtrant.

Selon une autre particularité, le bouchon présente :
- un rétrécissement de contour extérieur tel que le contour extérieur de la partie préhensible du bouchon est plus grand que le contour extérieur de la partie insérable du bouchon au niveau du débouché de la conduite ; et
- un orifice transversal interposé entre l'élément de séparation et ledit rétrécissement.

Ainsi, le bouchon peut conserver une forme extérieure compacte. Cette forme est par exemple celle d'un disque facilitant la prise en main pour un desserrage.

L'invention a également pour objet un élément de séparation d'éléments en suspension dans un gaz comprenant un média filtrant, destiné à être disposé dans le bouchon susmentionné, l'élément de séparation présentant un axe central de révolution autour duquel est disposé le média filtrant et étant caractérisé en ce qu'il comporte :
- un flasque supérieur formant une extrémité supérieure de l'élément de séparation ;
- un flasque inférieur, le média filtrant étant interposé entre le flasque supérieur et le flasque inférieur ; et
- un collecteur d'huile s'étendant axialement depuis le flasque inférieur et formant une extrémité inférieure de l'élément de séparation.

Ainsi, l'élément de séparation constitue une cartouche de filtration adaptée pour le traitement des gaz de carter qui est simple de conception et peu encombrante. Cet élément de séparation peut s'insérer dans une enceinte de remplissage d'huile sans contact avec les parois latérales de l'enceinte et peut être contrôlée facilement par simple manipulation du bouchon auquel elle est associée.

### BREVE DESCRIPTION DES DESSINS

D'autres caractéristiques et avantages de l'invention apparaîtront au cours de la description suivante de plusieurs modes de réalisation, donnés à titre d'exemples non limitatifs, en regard des dessins joints dans lesquels :
- la figure 1 est une vue schématique en coupe axiale du dispositif de séparation selon un premier mode de réalisation conforme à l'invention ;
- la figure 2 est une vue schématique en coupe axiale d'un second mode de réalisation du dispositif conforme à l'invention ;
- la figure 3 est une vue schématique en coupe axiale du dispositif selon un troisième mode de réalisation conforme à l'invention ;
- la figure 4 est une vue schématique en coupe axiale du dispositif selon un quatrième mode de réalisation de l'invention ;
- la figure 5 est une vue schématique en coupe axiale du dispositif selon un cinquième mode de réalisation de l'invention ;
- la figure 6A est une vue suivant la coupe VIA-VIA des figures respectives 1 et 3 ;
- la figure 6B est une vue suivant la coupe VIB-VIB de la figure 2.

### DESCRIPTION DES MODES DE REALISATION PREFERES DE L'INVENTION

Sur les différentes figures, des références identiques indiquent des éléments identiques ou similaires.

En référence aux figures 1 à 5, le dispositif de séparation 10 permet de séparer les parties liquides et éventuellement solides de certaines matières produites par le moteur à combustion interne et qui sont directement issues du carter.

Sur les figures 1 à 4, ce dispositif de séparation 10 est disposé dans une enceinte de remplissage d'huile se présentant sous la forme d'une paroi de canalisation 11 tubulaire débouchant à une extrémité supérieure 11a au niveau d'une ouverture 12 servant au remplissage d'huile de lubrification du moteur. De manière non limitative, le dispositif de séparation 10 peut être placé intégré dans le couvre-culasse CC (comme illustré figure 5) ou dans une colonne de remplissage d'huile (comme illustré par les figures 1 à 4). La paroi de canalisation 11 présente un orifice d'entrée 13 communiquant directement via une conduite d'entrée 14 avec le carter (non représenté) du moteur à combustion interne. C'est donc à partir de cet orifice d'entrée 13 qu'arrivent les gaz de carter non traités. La paroi de canalisation 11 présente au niveau de sa partie supérieure un axe central A correspondant par exemple à un axe de symétrie de l'ouverture 12.

Dans le volume intérieur défini par la paroi de canalisation 11, un élément de séparation 15 est prévu pour extraire des gaz de carter des particules liquides et solides. L'élément de séparation 15 comporte un média filtrant 16 qui s'étend entre un premier flasque appelé flasque supérieur 17 et un deuxième flasque appelé flasque inférieur 18 dans l'exemple considéré ici.

Comme on peut le voir, le flasque supérieur 17 est supporté par un bouchon 20 servant à obturer l'ouverture 12. Le bouchon peut être à base de matière(s) plastiques(s). Dans la position d'obturation du bouchon 20, l'élément de séparation 15 délimite une zone amont Z1 de gaz non traités communiquant avec l'orifice d'entrée 13 et une zone aval Z2 de gaz traités communiquant avec un orifice de sortie S formé dans la paroi de canalisation 11.

Comme illustré par les flèches, les gaz de blow-by à traiter peuvent être des gaz G qui proviennent de la partie haut moteur et/ou des gaz G' qui proviennent de la partie bas moteur. Les gaz de carter traversent l'élément de séparation 15 et ressortent épurés par la canule de sortie 21 vers l'admission d'air. Dans le cas d'une intégration dans le couvre-culasse CC comme illustré à la figure 5, il n'y a pas de conduite d'entrée 14.

Tandis que les gaz G qui proviennent de la partie haut moteur sont acheminés par la conduite d'entrée 14, les gaz G' qui proviennent de la partie bas moteur remontent par une entrée plus basse de l'élément de canalisation 11. Alternativement ou de façon complémentaire, une conduite spécifique en liaison avec le bas moteur peut rejoindre la conduite d'entrée 14.

Comme illustré dans les figures, le bouchon 20 amovible présente une partie préhensible 22 et une partie insérable 23 pénétrant dans le volume intérieur de la paroi de canalisation 11. Cette partie insérable 23 comprend des moyens de fixation de l'élément de séparation 15. Le média filtrant 16 est placé ainsi dans le prolongement du bouchon 20 et peut être ressorti avec ce dernier. La forme générale de la partie préhensible est aplatie pour limiter l'encombrement en hauteur à l'extérieur du canal formé par la paroi 11. La fixation de l'élément de séparation 15 peut être réalisée de façon amovible comme illustré à la figure 5 par exemple, à l'aide de languettes élastiques, clips, système de vissage ou à plots d'insertion ou tout autre système adapté. Dans ce cas seul l'élément de séparation 15 peut être remplacé. Alternativement, l'élément de séparation 15 peut être partie intégrante du bouchon 20. Le média filtrant est préférentiellement un média coalesceur. Il peut être enroulé ou plissé. On comprend qu'un agencement superposé et préférentiellement coaxial du bouchon 20 et du média filtrant 16 facilite la sortie complète de cet ensemble.

Dans l'exemple de la figure 1, le bouchon 20 présente un épaulement 24 ou rétrécissement de section analogue tel que le contour extérieur de la partie préhensible 22 est plus grand que le contour extérieur de la partie insérable 23. Un joint 25 peut être fixé sur l'épaulement 24. Ce joint 25 vient en contact avec le pourtour de l'ouverture 12 de remplissage d'huile. Dans la partie insérable 23 est prévu un perçage transversal 26 interposé entre le flasque supérieur 17 de l'élément de séparation 15 et l'épaulement 24. Les gaz traités de la zone aval Z2 passent à travers ce perçage 26 puis à travers l'orifice de sortie S pour circuler ensuite vers l'admission d'air.

La séparation entre la zone amont Z1 et la zone aval Z2 est réalisée par un élément d'étanchéité 30 périphérique en contact avec la paroi de canalisation 11. Cet élément d'étanchéité 30 est placé au-dessus du média filtrant 16, au niveau de l'extrémité inférieure du bouchon 20 où est fixé le flasque supérieur 17.

En référence à la figure 1, une collerette 30 annulaire d'étanchéité est placée entre le bouchon 20 et l'élément de séparation 15 pour éviter le passage de gaz ailleurs qu'à travers le média filtrant 16. En position d'obturation du bouchon 20, la collerette 30 vient s'appuyer de façon étanche sur un rebord annulaire 31 saillant ou collerette complémentaire vers l'intérieur de la paroi de canalisation 11. Dans le mode de réalisation de la figure 1, ce rebord 31 s'étend par exemple perpendiculairement à l'axe central A. Lors de l'obturation du bouchon 20, le rebord 31 rentre dans une gorge g de la partie insérable 23 formée entre la collerette 30 annulaire et l'élément de verrouillage 32. Le verrouillage du bouchon peut être obtenu à l'aide d'une baïonnette, d'un filet ou toute autre organe de retenue adapté.

On comprend que la collerette 30 illustré à la figure 1 peut être remplacée par un joint torique T tel qu'illustré à la figure 4, réalisant localement une étanchéité radiale entre la zone amont Z1 et la zone aval Z2. La collerette 30 peut être placée au dessus ou en dessous du système de verrouillage du bouchon 20.

La collerette 30 est par exemple réalisée dans la matière du bouchon 20 ou peut être réalisée en élastomère surmoulé au bouchon 20. Ceci améliore l'étanchéité. L'orifice de sortie S des gaz épurés GP récupérés dans la zone aval Z2 peut se faire entre la collerette 30 et la partie obturante préhensible 22 du bouchon 20. Afin de permettre un retrait aisé de l'ensemble, l'orifice de sortie S en liaison avec la canule de sortie 21 est réalisé dans le corps du de la paroi de canalisation 11 et non dans le bouchon 20.

Dans le mode de réalisation de la figure 2, le joint 25 est fixé en dessous de l'épaulement 4, sur la partie insérable 23. Ce joint 25 vient radialement en contact avec l'intérieur de la paroi de canalisation 11. Le perçage transversal 26 est interposé entre le joint 25 et flasque supérieur 17 de l'élément de séparation 15.

Comme cela est visible sur la figure 2, la séparation entre la zone amont Z1 et la zone aval Z2 est réalisée par le flasque supérieur 17 qui vient s'appuyer sur le rebord annulaire 31. Dans ce cas, le flasque supérieur 17 présente un diamètre extérieur légèrement inférieur au diamètre de l'ouverture 12 de remplissage d'huile et supérieur au diamètre extérieur du flasque inférieur 18.

En référence aux figures 1 et 2, le flasque inférieur 18 est solidaire d'un collecteur d'huile 33 alimenté via une ouverture centrale 34 du flasque inférieur 18. L'huile coalescée du côté aval du média filtrant 16 tombe par gravité comme illustré par la flèche H dans ce collecteur 33 placé à l'opposé de la partie obturatrice préhensible 22 du bouchon 20. Le fond 35 du collecteur 33 présente préférentiellement une surface importante avec par exemple un diamètre sensiblement égal au diamètre extérieur du média filtrant 16 pour augmenter la contenance en huile sans encombrement excessif dans la direction axiale.

Le collecteur 33 présente une ouverture de purge 35 obturée par un élément élastique 40 ou une valve. Lors du fonctionnement du moteur, la différence de pression maintient l'élément élastique 40 contre la surface inférieure du collecteur 33. Lors de l'arrêt du moteur, les pressions s'équilibrent et, sous le poids de l'huile contenue dans le collecteur 33, l'élément élastique 40 s'éloigne de la surface inférieure du collecteur 33, ce qui permet à l'huile de s'écouler vers le carter d'huile moteur. L'élément élastique 40 peut être constitué par exemple d'une lame ressort ou organe de rappel élastique analogue.

En référence aux figures 1 et 6A, la forme du passage définie par le rebord 31 peut être plus étendue de part et d'autre d'un plan médian. L'élément de verrouillage est constitué dans ce cas par deux portions de collerette ayant chacune une forme correspondante à une des extensions du passage. Il s'agit d'une fermeture de type à baïonnette.

Dans l'exemple des figures 2 et 6B, la forme du passage définie par le rebord 31 est circulaire. Le verrouillage peut être obtenu par un vissage du bouchon 20 près du débouché de la paroi de canalisation 11. Une obturation par clipsage ou encliquetage du bouchon 20 peut aussi être réalisée.

En référence maintenant aux figures 3 et 4, le dispositif de séparation 10 possède les mêmes caractéristiques que celui décrit ci-dessus avec en plus l'intégration d'un clapet PRV (Pressure Regulation Valve) dans le bouchon 20. Ce clapet peut être formé essentiellement d'une membrane flexible 41 qui présente un bord externe coincé ou fixé de manière étanche au bouchon 20, de façon à séparer la zone aval Z2 d'un volume intérieur 200 du bouchon 20 qui est soumis à la pression atmosphérique grâce à un petit orifice 42 de mise à l'air formé dans la partie préhensible 22 du bouchon 20. Cet orifice 42 de mise à l'air est représenté axial mais peut aussi bien être placé de façon différente. Le bouchon 20 est par exemple pourvu d'une rainure ou gorge circulaire dans laquelle vient se loger le bord externe de la membrane flexible 41.

Dans l'exemple des figures 3 et 4, la membrane 41 est sollicitée par un ressort 43 qui prend appui sur une paroi du perçage 26 de la partie insérable 23. La membrane est ainsi précontrainte par ce ressort 43. Lorsque l'aspiration à l'admission augmente, la membrane 41 se déplace vers son siège 44. Ce déplacement crée alors une perte de charge qui permet de limiter la dépression en amont de la membrane 41. Dans les conditions de fonctionnement habituelles, la force du ressort est déterminée pour que la membrane 41 soit maintenue à distance du débouché d'un conduit 45 adjacent au perçage 26 adjacent. En cas de forte dépression dans la zone amont Z1, le ressort 43 peut se comprimer de façon telle que la membrane 41 recouvre le conduit 45 et sépare la zone aval Z2 en deux secteurs : l'un en dépression du côté du média filtrant 16 et l'autre du côté de l'orifice de sortie qui n'est alors plus ou quasiment plus alimenté en gaz par le dispositif de séparation 10. On obtient une régulation par le clapet ainsi formé.

Dans le mode de réalisation de la figure 3, les gaz sont évacués par le perçage 26 qui se présente sous la forme d'un canal de sortie débouchant entre la partie préhensible 22 du bouchon 20 et la collerette 30 réalisant l'étanchéité entre la zone amont Z1 et la zone aval Z2. Cette étanchéité est obtenue de la même façon que pour l'exemple de la figure 1. La forme illustrée à la figure 6A correspond donc aussi au cas de la figure 3. En variante, le type de forme illustré à la figure 6B peut aussi s'appliquer à un dispositif de séparation 10 muni d'une membrane 41 flexible de régulation de pression. Le mode de verrouillage par filetage tel qu'indiqué à la figure 2 ou une fixation analogue peuvent être utilisés dans ce cas.

En référence à la figure 4, le dispositif de séparation 10 possède les mêmes fonctions et une structure analogue à celui décrit à la figure 3. L'étanchéité entre la zone amont Z1 et la zone aval Z2 est en revanche obtenue par un joint torique T placé en périphérie de la partie insérable 23 du bouchon 20, en dessous du perçage 26.

Dans une variante aux formes de réalisation illustrées par les figures 1 à 4, l'orifice ou perçage 26 peut être prévu dans le flasque supérieur (17) de l'élément de séparation (15).

Un mode de réalisation de l'invention va à présent être plus particulièrement décrit en liaison avec la figure 5.

Dans ce mode de réalisation, le dispositif de séparation 10 n'est pas placé à l'intérieur d'une canalisation tubulaire spécifique mais directement intégré au couvre-culasse CC du moteur. L'enceinte de remplissage d'huile est alors constituée par le corps 1 de culasse du moteur et le couvre-culasse CC. Le couvre culasse CC présente une ouverture circulaire 12 surmontée d'une partie tubulaire de révolution et d'axe A destinée à recevoir le bouchon 20 de remplissage. Cette partie tubulaire 11a constitue l'extrémité supérieure 11a de l'enceinte de remplissage.

Le dispositif de séparation 10 présente comme dans les modes de réalisation précédemment décrits un bouchon 20 avec une partie préhensible 22 aplatie et une partie insérable 23 qui pénètre dans l'ouverture 12 de remplissage. Le bouchon 20 se présente en section sous la forme générale d'un T relativement aplati. Dans cette forme de réalisation, les liquides comme l'eau ou l'huile sont séparés dans la zone aval Z2 et collectés dans le collecteur 33. Le dispositif 10 présente toujours un élément de séparation 15 raccordé au bouchon 20. Cet élément de séparation 15 est ici rendu solidaire en rotation du bouchon 20. Comme pour les précédents modes de réalisation, le média filtrant 16 exerce une fonction coalescente pour les particules liquides telles que l'huile et l'eau, et une fonction de filtration de particules solides telles des suies. On remarquera que dans ce mode de réalisation, la canule de sortie 21 est réalisée dans le couvre-culasse CC.

Comme pour les modes de réalisation illustrés par les figures 1 à 4, le flasque supérieur 17 sépare dans son état d'équilibre la zone amont Z1 de l'orifice de sortie S. Cependant dans ce mode de réalisation, le flasque supérieur 17 est appelé à être déplacé vers le haut lorsqu'il existe une surpression dans le carter et lorsque les gaz présents dans le corps 1 de culasse sont à une pression suffisamment importante pour soulever l'élément de séparation 15 et ce à l'encontre de l'effort exercé par le ressort R. Lorsque cet élément de séparation 15 est déplacé vers le haut, l'orifice de sortie S est alors accessible directement et les gaz peuvent alors être directement acheminés vers la canule de sortie 21 qui est reliée à l'admission d'air du moteur à combustion interne.

Dans l'exemple considéré ici, le ressort R est disposé entre la partie préhensible 22 et l'élément de séparation 15 de telle sorte que l'élément de séparation 15 vient naturellement obturer l'accès par le bas à l'orifice de sortie S menant à la conduite ou canule de sortie 21. Cette obturation par le flasque supérieur 17 oblige donc les gaz arrivant par l'extrémité inférieure du corps 1 de culasse de traverser directement le média filtrant 16 pour arriver ensuite dans la zone aval Z2 par lequel les gaz filtrés seront ensuite directement acheminés vers l'admission d'air du moteur à combustion interne via la canule de sortie 21.

On comprend que l'élément de séparation 15 peut se déplacer en translation par rapport au bouchon 20 entre une position distante de l'extrémité supérieure 11a de l'enceinte de remplissage et une position rapprochée de l'extrémité supérieure 11a. Pour cela, la fixation de l'élément de séparation 15 peut se faire à l'aide d'ergots élastiques 46 ou éléments de retenue similaires prévus à l'extrémité inférieure de la partie préhensible 23 du bouchon 20. Ces ergots élastiques 46 forment une butée définissant pour l'élément de séparation 15 une position basse ou distante par rapport au bouchon 20. Des ergots ou projections radiales du flasque supérieur 17 vers l'intérieur viennent alors en appui sur cette butée.

Dans la position distante, le bord externe du flasque supérieur 17 repose sur une paroi transversale 47 de façon que seule la zone aval Z2 communique directement avec l'orifice de sortie S, cette zone aval Z2 se situant au niveau de l'extrémité supérieure 11a de l'enceinte de remplissage. Comme cela est visible sur la figure 5, le flasque supérieur 17 de l'élément de séparation 15 est sollicité par le ressort R vers le bas pour permettre le passage des gaz épurés GP via le média filtrant 16 vers l'orifice de sortie S.

Une surpression des gaz de carter G relève le flasque supérieur 17 pour définir ainsi une dérivation ou by-pass vers la sortie. Dans cette position rapprochée du flasque supérieur 17 par rapport à l'extrémité 11a, on comprend que les gaz de carter G arrivant par l'orifice d'entrée 13 peuvent être évacués par l'orifice de sortie S sans traverser le média filtrant 16.

Cette dérivation peut également s'effectuer lorsque l'élément de séparation 15 ou plus exactement son média filtrant 16 est encrassé et ne peut plus donc assurer une séparation convenable. Dans ce cas, les gaz de carter G ne pourront plus être filtrés et traverser l'élément filtrant 16, si bien que la surpression des gaz dans la zone amont Z1 provoquera le soulèvement de l'élément de séparation 15 à l'encontre de l'effort exercé par le ressort R de manière à mettre en communication directe la conduite d'entrée 14 avec l'orifice de sortie S des gaz.

Un des avantages de l'invention est de fournir une séparation efficace des gaz de carter au plus près du moteur, avec la faculté de contrôler facilement l'état du média filtrant et le cas échéant de le remplacer. L'encombrement du dispositif de séparation 10 est en outre fortement réduit puisque l'on procède à la séparation dans la conduite de remplissage d'huile qui est un élément déjà existant.

Il doit être évident pour les personnes versées dans l'art que la présente invention permet des modes de réalisation sous de nombreuses autres formes spécifiques sans l'éloigner du domaine d'application de l'invention comme revendiqué.

## Revendications

1. Dispositif de séparation (10) d'éléments en suspension dans un gaz issu d'un carter de moteur à combustion interne, comprenant :
- au moins une enceinte (1, 11) de remplissage d'huile comportant une extrémité supérieure (11a) présentant un axe central (A) de révolution et une extrémité inférieure (11b), l'enceinte (1, 11) de remplissage d'huile étant en communication avec le carter du moteur,
- une pièce formant bouchon (20) amovible pour obturer ladite extrémité supérieure (11a),
- un élément de séparation (15) comprenant un média filtrant (16), l'élément de séparation (15) étant porté par le bouchon (20) amovible et délimitant une zone amont (Z1) de gaz non traités communiquant avec le carter moteur et une zone aval (Z2) de gaz traités communiquant avec un orifice de sortie (S) pour l'évacuation de gaz traités, ladite extrémité inférieure (11b) étant du côté de la zone amont (Z1) et communiquant avec le carter d'huile dudit moteur,
l'extrémité supérieure (11a) de ladite enceinte (1, 11) définissant lorsque le bouchon (20) est enlevé une ouverture (12) de remplissage d'huile pour la lubrification dudit moteur,
**caractérisé en ce que** ledit orifice de sortie (S) est formé dans une paroi de ladite enceinte et est en liaison avec l'admission d'air du moteur à combustion interne.

2. Dispositif selon la revendication 1, dans lequel l'élément de séparation (15) s'étend entre deux flasques (17, 18) et est maintenu complètement dans le volume intérieur de l'enceinte (1, 11) de remplissage d'huile lorsque le bouchon (20) obture l'ouverture (12) de remplissage d'huile.

3. Dispositif selon une des revendications 1 et 2, dans lequel le bouchon (20) amovible se présente en deux parties en position d'obturation :
- une première partie (22) préhensible placée à l'extérieur de l'élément de canalisation; et
- une deuxième partie (23) pénétrant à l'intérieur de l'enceinte (1, 11) de remplissage d'huile, permettant de rendre solidaire du bouchon (20) l'élément de séparation (15), et présentant un orifice transversal (26) à travers lequel la zone aval (Z2) communique avec l'orifice de sortie (S).

4. Dispositif selon la revendication 3, dans lequel la deuxième partie (23) du bouchon comporte au moins un élément d'étanchéité périphérique (T, 30) en contact avec l'enceinte (1, 11) de remplissage d'huile et séparant de façon étanche la zone amont (Z1) et la zone aval (Z2).

5. Dispositif selon la revendication 4, dans lequel l'enceinte (1, 11) de remplissage d'huile présente du côté de ladite extrémité supérieure un rebord interne annulaire (31) s'étendant perpendiculairement à l'axe central (A), ledit élément d'étanchéité périphérique comportant au moins une collerette annulaire (30) s'appuyant de façon étanche sur le rebord (31).

6. Dispositif selon une des revendications 1 à 5, dans lequel le bouchon (20) comprend intérieurement une membrane flexible (41) placée soit dans une première position dans laquelle elle permet une communication entre l'orifice d'entrée (13) et l'orifice de sortie (S), soit dans une deuxième position dans laquelle elle empêche la communication entre l'orifice d'entrée et l'orifice de sortie, le bouchon comportant en outre un orifice de mise à l'air (42) pour soumettre à la pression atmosphérique une première face de la membrane flexible (41).

7. Dispositif selon une des revendications 1 à 6, dans lequel la zone aval (Z2) se situe au niveau de l'extrémité supérieure (11a) de l'enceinte (1, 11) de remplissage d'huile, l'élément de séparation (15) étant rendu solidaire en rotation du bouchon (20) et pouvant se déplacer en translation verticale par rapport au bouchon entre une position distante du bouchon (20), dans laquelle seule la zone aval (Z2) communique avec l'orifice de sortie (S), et une position rapprochée du bouchon (20), dans laquelle les gaz de carter présents dans l'enceinte (1, 11) de remplissage d'huile peuvent être évacués par l'orifice de sortie (S) sans traverser le média filtrant (16).

8. Dispositif selon une des revendications 1 à 7, dans lequel l'élément de séparation (15) s'étend entre un flasque dit supérieur (17) relié au bouchon (20) et un flasque dit inférieur (18) qui est plus éloigné du bouchon (20) et est solidaire d'un collecteur d'huile (33), le média filtrant (16) étant coalesceur d'huile.

9. Dispositif selon la revendication 8, dans lequel le collecteur d'huile (33) comporte un organe élastiquement déformable (40) permettant de purger l'huile collectée.

10. Dispositif selon une des revendications 1 à 9, dans lequel l'enceinte (1, 11) de remplissage d'huile est réalisée par le bloc culasse (1) et le couvre-culasse (CC) du moteur.

11. Dispositif selon une des revendications 1 à 9, dans lequel l'enceinte (1, 11) de remplissage d'huile est réalisée par une conduite tubulaire (11).

12. Bouchon obturateur d'une conduite de remplissage d'huile pour la lubrification d'un moteur à combustion interne, destiné à un dispositif (10) selon l'une des revendications précédentes, le bouchon (20) se présentant en section sous la forme d'un T et comportant une partie préhensible (22) aplatie d'une part, et une partie insérable (23) sur laquelle est fixé un média filtrant (16) d'autre part.

13. Elément (15) de séparation d'éléments en suspension dans un gaz comprenant un média filtrant (16), destiné à être disposé dans un bouchon selon la revendication 12, l'élément (15) de séparation présentant un axe central de révolution autour duquel est disposé le média filtrant (16) et étant **caractérisé en ce qu'**il comporte :
- un flasque supérieur (17) formant une extrémité supérieure de l'élément de séparation (15) ;
- un flasque inférieur (18), le média filtrant (16) étant interposé entre le flasque supérieur (17) et le flasque inférieur (18) ; et
- un collecteur d'huile (33) s'étendant axialement depuis le flasque inférieur (18) et formant une extrémité inférieure de l'élément de séparation (15).

## Claims

1. Device (10) for separating elements suspended in a gas emitted from a casing of an internal combustion engine, comprising:
- at least one oil refilling enclosure (1, 11) having a top end (11a) with a central axis (A) of revolution and a bottom end (11b), the oil refilling enclosure (1, 11) communicating with the engine casing,
- a removable piece forming a cap (20) for closing off said top end (11a),
- a separating element (15) comprising a filtering medium (16), the separating element (15) being supported by the removable cap (20) and delimiting an upstream zone (Z1) for untreated gases communicating with the engine casing and a downstream zone (22) for treated gases communicating with an outlet orifice (S) for evacuating treated gases,
said bottom end (11b) being on the side of the upstream zone (Z1) and communicating with the oil casing of said engine,
the top end (11a) of said enclosure (1, 11) defining an opening (12) when the cap (20) is removed to enable filling with oil in order to lubricate said engine,
**characterised in that** said outlet orifice (S) is disposed in a wall of said enclosure and is connected to the air intake of the internal combustion engine.

2. Device as claimed in claim 1, in which the separating element (15) extends between two flanges (17, 18) and is retained entirely inside the interior volume of the oil refilling enclosure (1, 11) when the cap (20) is closing the oil refilling opening (12).

3. Device as claimed in one of claims 1 and 2 in which the removable cap (20) comprises two parts in the closed position:
- a first prehensible part (22) positioned on the exterior of the channelling element; and
- a second part (23) penetrating the interior of the oil refilling enclosure (1, 11), enabling the separating element (15) to be joined to the cap (20) and having a transverse orifice (26) via which the downstream zone (Z2) communicates with the outlet orifice (S).

4. Device as claimed in claim 3, in which the second part (23) of the cap has at least one peripheral seal element (T, 30) in contact with the oil refilling enclosure (1, 11) and separating the upstream zone (Z1) and the downstream zone (Z2) in a sealed arrangement.

5. Device as claimed in claim 4, in which the oil refilling enclosure (1, 11) has an annular internal edge (31) on the side of said top end extending perpendicular to the central axis (A), said peripheral seal element having at least one annular collar (30) seated on the edge (31) in a sealing arrangement.

6. Device as claimed in one of claims 1 to 5, in which the cap (20) has a flexible membrane (41) on the inside, positioned either in a first position in which it permits communication between the inlet orifice (13) and the outlet orifice (S) or in a second position in which it prevents communication between the inlet orifice and outlet orifice, the cap also having a venting orifice (42) to expose a first face of the flexible membrane (41) to atmospheric pressure.

7. Device as claimed in one of claims 1 to 6, in which the downstream zone (Z2) is disposed on a level with the top end (11a) of the oil refilling enclosure (1, 11), the separating element (15) rotating in unison with the cap (20) and being displaceable in vertical translation relative to the cap between a position at a distance apart from the cap (20) in which only the downstream zone (Z2) communicates with the outlet orifice (S) and a position close to the cap (20) in which the casing gases present in the oil refilling enclosure (1, 11) can be evacuated via the outlet orifice (S) without passing through the filtering medium (16).

8. Device as claimed in one of claims 1 to 7, in which the separating element (15) extends between what is a top flange (17) connected to the cap (20) and what is a bottom flange (18) which is farther away from the cap (20) and joined to an oil collector (33), the filtering medium (16) being an oil coalescer.

9. Device as claimed in claim 8, in which the oil collector (33) comprises an elastically deformable element (40) enabling the collected oil to be purged.

10. Device as claimed in one of claims 1 to 9, in which the oil refilling enclosure (1, 11) comprises the cylinder block (1) and the cylinder cover (CC) of the engine.

11. Device as claimed in one claims 1 to 9, in which the oil refilling enclosure (1, 11) is provided in the form of a tubular conduit (11).

12. Closure cap for an oil refilling conduit for lubricating an internal combustion engine, designed for use with a device (10) as claimed in one of the preceding claims, the cap (20) having a T-shaped section and comprising a flat, prehensible part (22) on the one hand and an insertable part (23) to which a filtering medium (16) is affixed on the other hand.

13. Element (15) for separating elements suspended in a gas, comprising a filtering medium (16) designed to be disposed in a cap as claimed in claim 12, the separating element (15) having a central axis of revolution about which the filtering medium (16) is disposed and being **characterised in that** it comprises:
- a top flange (17) forming a top end of the separating element (15);
- a bottom flange (18), the filtering medium (16) being disposed between the top flange (17) and bottom flange (18); and
- an oil collector (33) extending axially from the bottom flange (18) and forming a bottom end of the separating element (15).

## Patentansprüche

1. Vorrichtung (10) zum Abscheiden von Elementen in Suspension in einem Gas, das aus einem Kurbelgehäuse eines Verbrennungsmotors stammt, aufweisend:
- mindestens einen Behälter (1, 11) zum Öleinfüllen, der ein oberes Ende (11a) aufweist, das eine zentrale Rotationsachse (A) aufweist, und ein unteres Ende (11b), wobei der Behälter (1, 11) zum Öleinfüllen mit dem Gehäuse des Motors in Verbindung steht,
- einen Teil, der einen abnehmbaren Stopfen (20) zum Verschließen des oberen Endes (11a) bildet,
- ein Trennelement (15), das ein Filtermedium (16) aufweist, wobei das Trennelement (15) von dem abnehmbaren Stopfen (20) getragen wird und einen stromaufwärtigen Bereich (21) unbehandelter Gase, der mit dem Gehäuse in Verbindung steht, und einen stromabwärtigen Bereich (22) behandelter Gase, der mit einer Ausgangsöffnung (S) zum Ableiten der behandelten Gase in Verbindung steht, abgrenzt,
wobei das untere Ende (11b) auf der Seite des stromaufwärtigen Bereichs (Z1) liegt und mit der Ölwanne des Motors kommuniziert,
wobei das obere Ende (11a) des Behälters (1, 11),
wenn der Stopfen (20) abgenommen ist, eine Öffnung (12) zum Öleinfüllen für das Schmieren des Motors definiert,
**dadurch gekennzeichnet, dass** die Ausgangsöffnung (S) in einer Wand des Behälters ausgebildet und mit dem Lufteinlass des Verbrennungsmotors in Verbindung ist.

2. Vorrichtung nach Anspruch 1, bei der sich das Trennelement (15) zwischen zwei Flanschen (17, 18) erstreckt und komplett in dem Innenvolumen des Behälters (1, 11) zum Öleinfüllen gehalten wird, wenn der Stopfen (20) die Öffnung (12) zum Öleinfüllen verschließt.

3. Vorrichtung nach einem der Ansprüche 1 und 2, bei der der abnehmbare Stopfen (20) aus zwei Teilen in Verschlussposition besteht:
- ein erster greifbarer Teil (22), der außerhalb des Kanalisationselements platziert ist, und
- ein zweiter Teil (23), der in das Innere des Behälters (1, 11) zum Öleinfüllen dringt und es erlaubt, das Trennelement (15) mit dem Stopfen (20) fest zu verbinden, und der eine Queröffnung (26) aufweist, durch welche der stromabwärtige Bereich (Z2) mit der Ausgangsöffnung (S) in Verbindung steht.

4. Vorrichtung nach Anspruch 3, bei der der zweite Teil (23) des Stopfens wenigstens ein umfängliches Abdichtelement (T, 30) in Berührung mit dem Behälter (1, 11) zum Öleinfüllen aufweist und den stromaufwärtigen Bereich (Z1) und den stromabwärtigen Bereich (Z2) dicht trennt.

5. Vorrichtung nach Anspruch 4, bei der der Behälter (1, 11) zum Öleinfüllen auf der Seite des oberen Endes einen ringförmigen Innenrand (31) aufweist, der sich senkrecht zu der zentralen Achse (A) erstreckt, wobei das umfängliche Abdichtelement wenigstens einen ringförmigen Kragen (30), der sich dicht auf den Rand (31) legt, aufweist.

6. Vorrichtung nach einem der Ansprüche 1 bis 5, bei der der Stopfen (20) innen eine biegsame Membran (41) aufweist, die entweder in einer ersten Position platziert ist, in der sie eine Kommunikation zwischen der Eingangsöffnung (13) und der Ausgangsöffnung (S) erlaubt, oder in einer zweiten Position, in der sie die Kommunikation zwischen der Eingangsöffnung und der Ausgangsöffnung verhindert, wobei der Stopfen ferner eine Entlüftungsöffnung (42) aufweist, um eine erste Seite der biegsamen Membran (41) dem Luftdruck auszusetzen.

7. Vorrichtung nach einem der Ansprüche 1 bis 6, bei der sich der stromabwärtige Bereich (Z2) auf dem Niveau des oberen Endes (11a) des Behälters (1, 11) zum Öleinfüllen befindet, wobei das Trennelement (15) in Drehung mit dem Stopfen (20) drehfest verbunden ist und sich in vertikaler Verschiebung in Bezug zu dem Stopfen zwischen einer von dem Stopfen (20) entfernten Position, in der nur der stromabwärtige Bereich (Z2) mit der Ausgangsöffnung (S) in Verbindung steht, und einer Position nahe dem Stopfen (20), in der die Gehäusegase, die in dem Behälter (1, 11) zum Öleinfüllen vorliegen, durch die Ausgangsöffnung (S) abgeleitet werden können, ohne das Filtermedium (16) zu durchqueren, bewegen kann.

8. Vorrichtung nach einem der Ansprüche 1 bis 7, bei der sich das Trennelement (15) zwischen einem so genannten oberen Flansch (17), der mit dem Stopfen (20) verbunden ist, und einem so genannten unteren Flansch (18), der von dem Stopfen (20) weiter entfernt ist und fest mit einem Ölsammler (33) verbunden ist, erstreckt, wobei das Filtermedium (16) ein Öltropfenbildner ist.

9. Vorrichtung nach Anspruch 8, wobei dieser Ölsammler (33) ein elastisch verformbares Organ (40) aufweist, das es erlaubt, das gesammelt Öl abzulassen.

10. Vorrichtung nach einem der Ansprüche 1 bis 9, bei der der Behälter (1, 11) zum Öleinfüllen durch den Zylinderkopfblock (1) und die Zylinderkopfabdeckung (CC) hergestellt ist.

11. Vorrichtung nach einem der Ansprüche 1 bis 9, bei der der Behälter (1, 11) zum Öleinfüllen aus einer röhrenförmigen Leitung (11) hergestellt ist.

12. Verschlussstopfen einer Öleinfüllleitung zum Schmieren eines Verbrennungsmotors, der für eine Vorrichtung (10) nach einem der vorhergehenden Ansprüche bestimmt ist, wobei sich der Stopfen (20) im Querschnitt in der Form eines T präsentiert und einen greifbaren Teil (22), der abgeflacht ist, einerseits und einen einfügbaren Teil (23), auf dem ein Filtermedium (16) befestigt ist, andererseits aufweist.

13. Element (15) zum Abscheiden von Elementen in Suspension in einem Gas, das ein Filtermedium (16) aufweist, das dazu bestimmt ist, in einem Stopfen gemäß Anspruch 12 angeordnet zu sein, wobei das Trennelement (15) eine zentrale Rotationsachse aufweist, um welche das Filtermedium (16) angeordnet ist, und **dadurch gekennzeichnet ist, dass** es Folgendes aufweist:
- einen oberen Flansch (17), der ein oberes Ende des Trennelements (15) bildet,
- einen unteren Flansch (18), wobei das Filtermedium (16) zwischen dem oberen Flansch (17) und dem unteren Flansch (18) angeordnet ist, und
- einen Ölsammler (33), der sich axial von dem unteren Flansch (18) erstreckt und ein unteres Ende des Trennelements (15) bildet.
